# DEMANDE DE BREVET EUROPEEN

(11) **EP 0 437 118 A1**
(43) Date de publication de la demande: **17.07.1991**
(21) Numéro de dépôt: 90400080.9
(22) Date de dépôt: 11.01.1990
(51) Int. Cl.: B68C 1/02

(54) **Dispositif de sécurité pour cavaliers**

(71) Demandeur: Schunck de Goldfiem, Bernard Paul Jean, F-91740 Chalou Moulineux (FR)
(72) Inventeur: Schunck de Goldfiem, Bernard Paul Jean, F-91740 Chalou Moulineux (FR)
(74) Mandataire: Vander-Heym, Serge

(57) **Abrégé**

Dispositif de sécurité pour cavaliers caractérisé en ce qu'il est constitué par une ceinture (1), indépendante de la selle (S), passant sous ladite selle et se bouclant vers la partie inférieure du ventre du cavalier.

La fermeture (2-3) de la ceinture est du type à ouverture rapide.

La fermeture (2-3) de la ceinture est associée à un dispositif de commande à distance de l'ouverture.

## Description

La présente invention est relative à un dispositif de sécurité pour les cavaliers.

Les cavaliers débutants sont , fréquemment, sujets à des chutes durant les premiers mois d'apprentissage car, durant cette période ils n'ont pas encore pu acquérir une bonne stabilité , qu'on dénomme "assiette", leur permettant de rester bien assis sur leur selle.

Dans le document FR-A-2552065, on décrit un dispositif de sécurité constitué par une ceinture fixée à la selle sous le troussequin vers sa partie arrière.

Un tel dispositif ne donne pas satisfaction car il enserre le cavalier au niveau de la taille et ne contribue que très peu au maintien de ce dernier sur la selle.

Le dispositif de l'invention qui remédie à ces inconvénients est caractérisé par l'emploi d'une ceinture,indépendante de la selle, qui passe sous cette dernière.

L'invention sera mieux comprise par la description qui va suivre faite en se référant au dessin annexé à titre d'exemple indicatif seulement sur lequel:
- la figure 1 est une vue en élévation montrant l'utilisation du dispositif de l'invention;
- la figure 2 est une vue en perspective d'une ceinture conforme à l'invention.

En se reportant au dessin on voit que le dispositif de l'invention est constitué par une ceinture 1 comportant à ses extrémités des moyens, 2 et 3, pouvant coopérer pour former une boucle fermée.

La ceinture 1 passe sous la selle S et les deux brins sont réunis devant le cavalier sensiblement au niveau du bas-ventre.

Comme cela ressort tout particulièrement de la figure 1, chaque brin de la ceinture s'étend obliquement le long de la partie supérieure des cuisses du cavalier. De ce fait, la ceinture contribue à plaquer les cuisses du cavalier contre les flans de la monture. Cette action est essentielle pour avoir une bonne stabilité sur le cheval.A cela s'ajoute le fait qu'en raison de la position de la ceinture en oblique par rapport au cavalier celui-ci se trouve plaqué contre la selle.

Selon un mode de réalisation, la ceinture 1 est constituée par une bande, inextensible, dont la largeur est de l'ordre de trois centimètres.

De préférence, la longueur de la ceinture est réglable pour permettre de l'adapter à la selle et au cavalier, comme cela ressort de la figure 2. Les parties 2 et 3, formant la fermeture de la ceinture, peuvent être du genre de celles utilisées sur les ceintures automobiles.

Selon un autre mode de réalisation,la fermeture 2-3 de la ceinture peut être associée à un dispositif permettant, à distance, de commander l'ouverture de celle-ci soit en cas de danger soit et surtout dans un but pédagogique.

Un tel dispositif peut apporter une aide précieuse aux handicapés pratiquant la rééducation par l'équitation.Mais il peut aussi être utilisé par les cavaliers confirmés lors du dressage d'un cheval,l'action de la ceinture ajoutant ses effets à celle du cavalier.

## Revendications

1. Dispositif de sécurité pour cavaliers, caractérisé en ce qu'il est constitué par une ceinture (1), indépendante de la selle (S), passant sous ladite selle et se bouclant vers la partie inférieure du ventre du cavalier.

2. Dispositif de sécurité pour cavaliers, selon la revendications 1, caractérisé en ce que la fermeture (2-3) de la ceinture est du type à ouverture rapide.

3. Dispositif de sécurité pour cavaliers, selon l'une quelconque des revendications 1 et 2, caractérisé en ce que la fermeture (2-3) de la ceinture est associée à un dispositif de commande à distance de l'ouverture.
